# EUROPÄISCHE PATENTSCHRIFT

(11) **EP 0 771 752 B1**
(45) Veröffentlichungstag und Bekanntmachung des Hinweises auf die Patenterteilung: **12.04.2000**
(21) Anmeldenummer: 96116087.6
(22) Anmeldetag: 08.10.1996
(51) Int. Cl.: B65H 29/24, B65H 29/04

(54) **Blaslufteinrichtung für Ausleger einer Bogendruckmaschine**
Blowing air device for delivery device of a sheet printing machine
Dispositif à air soufflé pour dispositif de sortie d'une machine à imprimer des feuilles

(30) Priorität: 04.11.1995 DE 29517508 U
(43) Veröffentlichungstag der Anmeldung: 07.05.1997
(73) Patentinhaber: MAN Roland Druckmaschinen AG, 63075 Offenbach (DE)
(72) Erfinder: Haas, Hanns-Otto, 63150 Heusenstamm (DE); Kreuzer, Norbert, 63150 Heusenstamm (DE); Mayer, Peter, Dr.-Ing., 63165 Mühlheim/Main (DE); Walther, Thomas, 63065 Offenbach (DE); Stöffler, Achim, 63067 Offenbach (DE)
(74) Vertreter: Stahl, Dietmar

(56) Entgegenhaltungen:
- DE-A- 2 837 579
- DE-A- 4 201 480
- GB-A- 2 293 370
- DATABASE WPI Section PQ, Week 9548 Derwent Publications Ltd., London, GB; Class P74, AN 95-369156 XP002051527 -& JP 07 242 358 A (MITSUBISHI JUKOGYO) , 19.September 1995

## Beschreibung

Die Erfindung betrifft eine Blasluftvorrichtung für Ausleger einer Bogendruckmaschine nach dem Oberbegriff des Anspruches 1.

Aus der DE 2 837 579 A1 ist ein Verfahren und eine Vorrichtung zum Ablegen blattförmiger Materialien bekannt. Oberhalb des Auslegerstapels sind im Bogenablagebereich quer und längs der Bogenförderrichtung mit Luft beaufschlagbare Blasrohre angeordnet, die der beschleunigten Bogenablage dienen.

Gemäß der DE 3 413 179 A1 ist eine Steuer- und Regelvorrichtung für einen Bogenausleger bekannt. Im Bogenausleger sind oberhalb des Auslegerstapels von oben auf den abzulegenden Bogen blasende Axial-Ventilatoren angeordnet.

Eine weitere Vorrichtung ist aus der DE 4 201 480 A1 bekannt. Die Steuerung der Blas- oder Saugvorrichtung erfolgt derart, daß alle zum Materialauftrag auf den Bogen beitragende Faktoren berücksichtigt werden. Mittels der gesteuerten Blas-/Saugvorrichtung ist eine auf die Ablagefläche der Bogen wirkende Druckverteilung erzeugbar, die mit der Massenverteilung aus dem Materialauftrag korreliert.

Nachteilig ist bei der DE 2 837 579 A1 der relativ hohe vorrichtungstechnische Aufwand sowie ein hoher Luftverbrauch in Verbindung mit vagabundierenden Luftströmungen. Bei den Ventilatoren gemäß DE 3 413 179 A1 reicht der Blasluftstrahl häufig nicht aus, um den Bogen schnell aus seinem Schwebezustand auf dem Auslegerstapel abzulegen. Insbesondere bei hohen Druckmaschinengeschwindigkeiten und großen Bedruckstofformaten kann dies zu Kollisionen mit dem nachfolgenden Greifersystem führen. Die Vorrichtung gemäß DE 4 201 480 A1 ist steuerungstechnisch relativ aufwendig.

Aus JP-A-07-242358, die dem Oberbegriff des Anspruchs 1 entspricht, ist eine Blasluftvorrichtung im Ausleger einer Bogendruckmaschine bekannt, die in einem Feld oberhalb des Auslegerstapels mehrere angeordnete Ventilatoren aufweist. Unterhalb der Ventilatoren ist je ein Strömungsausgleichgitter mit wabenförmigem Aufbau und senkrecht auf den Bogen gerichteten Wabenröhren angeordnet. Die Ventilatoren sind dabei separat oder gruppenweise in ihren Luftströmungsgeschwindigkeiten steuerbar.

Aufgabe der Erfindung ist es, eine Blasluftvorrichtung für Ausleger einer Bogendruckmaschine unter Verwendung von Ventilatoren zu entwickeln, die die Fallzeit des Bogens bei der Ablage auf einen Auslegerstapel spürbar verkürzt.

Erfindungsgemäß wird dies durch die Ausbildungsmerkmale des Anspruches 1 gelöst. Weiterbildungen ergeben sich aus den abhängigen Ansprüchen 2 bis 4.

Bei annähernd horizontal im Ausleger angeordneten Blaslufteinrichtungen wird diesen in Förderrichtung des Blasluftstromes eine Leiteinrichtung zwischen Blaslufteinrichtung und abzulegenden Bogen angeordnet. Die Leiteinrichtung ist bevorzugt röhrenförmig oder wabenförmig ausgebildet, derart, daß die von der Blaslufteinrichtung erzeugte Rotationskomponente des Luftförderstromes im wesentlichen durch Öffnungen in der Leiteinrichtung in einem Winkel a zur Senkrechten auf die Bogenoberfläche gerichteten Luftförderstrom gewandelt wird. Der derart gerichtete Luftförderstrom verhindert ein unnötiges, mit Verlusten verbundenes Verwirbeln der Luft in horizontaler Richtung. Die Richtung der Luftförderströme ist vorzugsweise an der Leiteinrichtung einstellbar. Die Förderstromleistung jedes Ventilators wird dabei besser ausgenutzt und die Bogen werden schneller auf dem Auslegerstapel abgelegt. Damit wird eine spürbare Fallzeitverkürzung des Bogens erzielt, indem der Schwebezustand schnell beseitigt wird, was höhere Druckmaschinengeschwindigkeiten ermöglicht und somit die Auslegeleistung der Druckmaschine steigert. Die Bogen werden nicht durch das nachfolgende Greifersystem beschädigt und die Qualität der Stapelkanten im Auslegerstapel wird verbessert.

Die Erfindung soll an einem Ausführungsbeispiel näher erläutert werden. Dabei zeigen:
- Fig. 1: einen Ausleger einer Bogendruckmaschine mit Blaslufteinrichtung,
- Fig. 2: die Blaslufteinrichtung mit einer Leiteinrichtung für den senkrecht gerichteten Luftförderstrom (Stand der Technik),
- Fig. 3 und 4: die Blaslufteinrichtung mit einer Leiteinrichtung für den in einem Winkel zur Senkrechten gerichteten Luftförderstrom.

Einem Druckwerk oder einer Veredelungseinheit einer Offsetdruckmaschine ist ein Ausleger 1 nachgeordnet. Mittels umlaufenden Kettenförderern 4 und daran angeordneten Greifersystemen 3 werden im Greiferschluß gefaßte Bogen 2 in Bogenförderrichtung 9 über eine Bogenbremse 7 dem Auslegerstapel 5 zugeführt und an einem Anschlag abgelegt. Zum Vermindern der Geschwindigkeit sowie zum Ablegen der Bogen 2 auf dem Auslegerstapel 5 ist im Ausleger 1 oberhalb des Auslegerstapels 5 eine Blaslufteinrichtung 6 angeordnet. Zur schnellen und exakten Ablage der Bogen 2 auf dem Auslegerstapel 5 ist die Blaslufteinrichtung 6 aus einer Mehrzahl von Ventilatoren gebildet, vorzugsweise Axialventilatoren, die von einer Steuervorrichtung einzeln schaltbar sind. Den Ventilatoren der Blaslufteinrichtung 6 ist eine Leiteinrichtung 8 für den Luftförderstrom zugeordnet. Bevorzugt weist jeder Ventilator eine eigene Leiteinrichtung 8 auf. Eine Leiteinrichtung 8 besitzt Öffnungen 10, die vorzugsweise röhrenförmig oder wabenförmig angeordnet sind und durch die der Luftförderstrom gerichtet wird. Die Leiteinrichtung 8 ist an der Blaslufteinrichtung 6 lösbar befestigt und kann schnell bei Bedarf gewechselt werden. Die Leiteinrichtung 8 kann dabei fest angeordnete, im wesentlichen in einem Winkel a zur Senkrechten auf die Bogenoberfläche gerichtete Öffnungen 10 aufweisen. Ebenso kann die Leiteinrichtung 8 schwenkbar ausgebildete Öffnungen 10 aufweisen, die den Förderstrom in einem definierten Winkel α zur Senkrechten auf den Bogen richten. Dabei können die Öffnungen einer Leiteinrichtung 8 auch untereinander in verschiedenen Winkeln α zur Senkrechten geneigt sein.

Die Wirkungsweise ist wie folgt: Von dem Kettenförderer 4 wird der Bogen 2 mittels Greifersystem 3 in den Bereich des Auslegerstapels 5 über die Bogenbremse 7 geführt. Die Blaseinrichtung 6 ist aktiviert und wirkt bereits mit einem gerichteten Luftstrom auf die Oberseite des Bogens 2 ein. Das Greifersystem 3 gibt den Bogen 2 frei, welcher gegen einen Anschlag des Auslegerstapels 5 sich bewegt. Die Blaslufteinrichtung 6 drückt mit ihrem gerichteten Luftförderstrom den Bogen 2 aus der Ebene des umlaufenden Greifersystems 3 nach unten in Richtung auf den Auslegerstapel, so daß der Schwebezustand bis zur Ablage auf dem Auslegerstapel 5 zeitlich kurz ist. Gleichzeitig wird der Freiraum für das nachfolgende Greifersystem 3 geschaffen.

### Bezugszeichenliste

- 1: Ausleger
- 2: Bogen
- 3: Greifersystem
- 4: Kettenförderer
- 5: Auslegerstapel
- 6: Blaslufteinrichtung
- 7: Bogenbremse
- 8: Leiteinrichtung
- 9: Bogenförderrichtung
- 10: Öffnungen

## Patentansprüche

1. Blasluftvorrichtung für einen Ausleger (1) einer Bogendruckmaschine, bei dem Bogen (2) mittels Kettenförderern (4) an umlaufenden Greifersystemen (3) im Greiferschluß führbar und mittels Druckluft gegen einen Anschlag auf einen Auslegerstapel (5) ablegbar sind, mit einer aus einer Mehrzahl von steuerbaren Ventilatoren gebildeten, im wesentlichen horizontal angeordneten Blaslufteinrichtung (6) und einer unterhalb der Blaslufteinrichtung (6) angeordneten, mit Öffnungen (10) ausgebildeten Leiteinrichtung (8),
dadurch gekennzeichnet,
daß zur Richtung der Blasluftförderströme auf den Bogen (2) die röhrenförmigen oder wabenförmigen Öffnungen (10) der Leiteinrichtung (8) in einem Winkel (α) zur Senkrechten auf die Bogenförderebene angeordnet sind, um den Bogen (2) nicht durch das nachfolgende Greifersystem (3) zu beschädigen.

2. Blasluftvorrichtung nach Anspruch 1,
dadurch gekennzeichnet,
daß die Öffnungen (10) der Leiteinrichtung (8) zur Richtung der Blasluftförderströme einstellbar sind.

3. Blasluftvorrichtung nach Anspruch 1 und 2,
dadurch gekennzeichnet,
daß die Öffnungen (10) zur Senkrechten schwenkbar sind.

4. Blasluftvorrichtung nach Anspruch 1 und wenigstens 2,
dadurch gekennzeichnet,
daß die Leiteinrichtung (8) lösbar an der Luftaustrittsseite der Blaslufteinrichtung (6) angeordnet ist.

## Claims

1. Blown air device for a delivery (1) of a sheet printing press in which sheets (2) are guided by means of chain conveyors (4) on circulating gripper systems (3) in the gripper closure and can be deposited by means of compressed air against a stop on to a delivery pile (5), with a blown air device formed of a plurality of controllable fans and arranged essentially horizontally and a guide unit (8) constructed with openings (10) arranged below the blown air device (6), characterised in that for directing the blown air feed stream on to the sheet (2), the tubular or honeycomb-shaped openings (10) of the guide unit (8) are arranged at an angle (α) to the perpendicular on to the sheet feed plane, in order not to damage the sheets (2) by means of the subsequent gripper system (3).

2. Blown air device according to Claim 1, characterised in that the openings (10) of the guide unit (8) are adjustable for directing the blown air feed stream.

3. Blown air device according to Claim 1 and 2, characterised in that the openings (10) are swivellable relative to the perpendicular.

4. Blown air device according to Claim 1 and at least 2, characterised in that the guide unit (8) is arranged releasably on the air outlet side of the blown air device (6).

## Revendications

1. Dispositif à air de soufflage pour une sortie (1) d'une machine d'impression de feuilles, dans laquelle des feuilles (2) peuvent être guidées, au moyen de transporteurs à chaîne (4), sur des systèmes de pinces tournants (3) dans l'emprise des pinces et être déposées, au moyen d'air comprimé, contre une butée sur une pile de sortie (5), ayant un dispositif à air de soufflage (6) agencé de façon généralement horizontale et formé d'une pluralité de ventilateurs commandables et un dispositif de guidage (8), présentant des ouvertures (10), agencé au-dessous du dispositif à air de soufflage (6),
caractérisé en ce que, pour orienter les courants d'alimentation en air de soufflage sur la feuille (2), les ouvertures tubulaires ou alvéolées (10) du dispositif de guidage (8) sont agencées sous un angle (α) par rapport à la verticale sur le plan de transport des feuilles pour ne pas endommager la feuille (2) par le système de pinces suivant (3).

2. Dispositif à air de soufflage selon la revendication 1,
caractérisé en ce que les ouvertures (10) du dispositif de guidage (8) peuvent être réglées pour l'orientation des courants d'alimentation en air de soufflage.

3. Dispositif à air de soufflage selon les revendications 1 et 2,
caractérisé en ce que les ouvertures (10) peuvent pivoter par rapport à la verticale.

4. Dispositif à air de soufflage selon la revendication 1 et au moins la revendication 2,
caractérisé en ce que le dispositif de guidage (8) est agencé de façon amovible sur le côté de sortie d'air du dispositif à air de soufflage (6).
